# EUROPÄISCHE PATENTANMELDUNG

(11) **EP 4 610 216 A1**
(43) Veröffentlichungstag der Anmeldung: **03.09.2025**
(21) Anmeldenummer: 25155977.9
(22) Anmeldetag: 05.02.2025
(51) Int. Cl.: B66F 9/075, B66F 9/24, B66F 17/00

(54) **FLURFÖRDERZEUG MIT WENIGSTENS EINEM FAHRERPOSITIONSSENSOR UND EINEM STEUERUNGSSYSTEM**

(30) Priorität: 01.03.2024 DE 102024106008
(71) Anmelder: Jungheinrich AG, 22047 Hamburg (DE)
(72) Erfinder: HIßNAUER, Oliver, 25421 Pinneberg (DE)
(74) Vertreter: Seemann & Partner Patentanwälte mbB

(57) **Zusammenfassung**

Die Erfindung betrifft ein Flurförderzeug (2) mit wenigstens einem Fahrerpositionssensor (7) und einem Steuerungssystem (6). Der Fahrerpositionssensor (7) ist dazu ausgebildet, zu erfassen, ob ein Fahrer (50) des Flurförderzeugs (2) eine Arbeitsposition im Flurförderzeug (2) verlässt und ein Hinweissignal an das Steuerungssystem (6) zu übermitteln, wenn ein Verlassen der Arbeitsposition mittels des Fahrerpositionssensors (7) detektiert wird. Das Steuerungssystem (6) ist dazu ausgebildet, eine Fahrgeschwindigkeit (40) des Flurförderzeugs (2) zu erfassen und ein Warnsignal (32) zu erzeugen, sofern das Steuerungssystem (6) das Hinweissignal empfängt, während die Fahrgeschwindigkeit (40) ein festgelegtes oder festlegbares Geschwindigkeitslimit überschreitet. Das Steuerungssystem (6) ist ferner dazu ausgebildet, das Warnsignal (32) an wenigstens einen Signalgeber (30) des Flurförderzeugs (2) zu übermitteln, der das Warnsignal (32) als optisches und/oder akustisches Signal ausgibt.

## Beschreibung

Die Erfindung betrifft ein Flurförderzeug mit wenigstens einem Fahrerpositionssensor und einem Steuerungssystem.

Beim Betrieb von Flurförderzeugen besteht die Gefahr, dass es zu Verletzungen kommt, wenn ein Fahrer das Flurförderzeug vor dem vollständigen Stillstand verlässt. So kann es beispielsweise passieren, dass durch unvorsichtiges Verhalten ein Fuß des Fahrers von einem bremsenden aber noch rollenden Flurförderzeug eingequetscht wird. Gerade bei Flurförderzeugen, die in der Regel in der gleichen Richtung betreten und verlassen werden, in der sich das Flurförderzeug fortbewegt, ist die Gefahr eines solchen Unfalls besonders hoch. Dies ist beispielsweise bei Schubmaststaplern vielfach der Fall.

Zur Vermeidung derartiger Unfälle werden die Fahrer in der Regel entsprechend geschult und angewiesen, das Flurförderzeug erst dann zu verlassen, wenn es vollständig zum Stillstand gekommen ist. Nichts desto trotz kommt es trotzdem immer wieder zu Unfällen durch Fahrer, die sich nicht an diese Verhaltensregeln halten.

Die Aufgabe der Erfindung besteht darin, die Sicherheit im Betrieb von Flurförderzeugen zu verbessern.

Diese Aufgabe wird gelöst durch ein Flurförderzeug, umfassend wenigstens einen Fahrerpositionssensor und ein Steuerungssystem, wobei der wenigstens eine Fahrerpositionssensor dazu ausgebildet ist, zu erfassen, ob ein Fahrer des Flurförderzeugs eine Arbeitsposition im Flurförderzeug verlässt und ein Hinweissignal an das Steuerungssystem zu übermitteln, wenn ein Verlassen der Arbeitsposition mittels des Fahrerpositionssensors detektiert wird, wobei das Steuerungssystem dazu ausgebildet ist, eine Fahrgeschwindigkeit des Flurförderzeugs zu erfassen und ein Warnsignal zu erzeugen, sofern das Steuerungssystem das Hinweissignal empfängt, während die Fahrgeschwindigkeit ein festgelegtes oder festlegbares Geschwindigkeitslimit überschreitet, wobei das Steuerungssystem ferner dazu ausgebildet ist, das Warnsignal an wenigstens einen Signalgeber des Flurförderzeugs zu übermitteln, der das Warnsignal als optisches und/oder akustisches Signal ausgibt.

Durch das Ausgeben eines optischen und/oder akustischen Signals wird vorteilhaft erreicht, dass sowohl der Fahrer selbst als auch umstehende Personen darauf aufmerksam gemacht werden, dass der Fahrer seine Arbeitsposition im Flurförderzeug während der Fahrt verlassen hat. Zusätzlich zu einer Warnung des Fahrers geht damit ein erzieherischer Effekt einher. Dieser erzieherische Effekt beruht darauf, dass durch das optische und/oder akustische Signal auch Mitarbeiter und Vorgesetzte von diesem Fehlverhalten Kenntnis erlangen. Das Warnsignal wird dazu auf eine Weise ausgegeben, dass es nicht nur im Flurförderzeug, sondern auch für Personen in der Nähe des Flurförderzeugs gut wahrnehmbar ist.

Das optische Signal wird insbesondere über eine Warnleuchte des Flurförderzeugs ausgegeben, welche dazu ausgestaltet ist, umstehende Personen vor einer Gefahrensituation zu warnen. Eine solche Warnleuchte wird z.B. vielfach bei einer Rückwärtsfahrt des Flurförderzeugs benutzt. Vorliegend wird dieselbe Warnleuchte auch für das Ausgeben des Warnsignals genutzt, das umstehende Personen auf das Fehlverhalten des Fahrers aufmerksam macht.

Das akustische Signal ist insbesondere wenigstens 70 dB, ferner insbesondere wenigstens 80 dB laut. Das akustische Signal kann ein Sprachsignal umfassen. Beispielsweise ist das Sprachsignal eine gesprochene Warnung an den Fahrer. Beispielsweise kann das Sprachsignal eine Sprachnachricht sein, die den Fahrer und die umstehende Person darüber aufmerksam macht, dass das Flurförderzeug während des Fahrens verlassen wurde. Insbesondere kann das Sprachsignal einen Namen des Fahrers enthalten. Der Name kann beispielsweise einer Datenbank entnommen werden. Durch die Nutzung eines Namens des Fahrers wird der erzieherische Effekt verstärkt, da für umstehende Personen unmittelbar klar wird, welcher Fahrer ein Fehlverhalten begangen hat.

Die Arbeitsposition ist eine Position, die der Fahrer im Flurförderzeug einnimmt, während er das Flurförderzeug bedient. Insbesondere nimmt der Fahrer die Arbeitsposition ein, wenn er auf einem Sitz in dem Fahrerplatz des Flurförderzeugs sitzt. Gemäß einer anderen Ausführungsform nimmt der Fahrer die Arbeitsposition ein, während er sich in dem Fahrerplatz des Flurförderzeugs aufhält.

Die Fahrgeschwindigkeit des Flurförderzeugs wird durch im Stand der Technik bekannte Maßnahmen ermittelt. Beispielsweise wird die Fahrgeschwindigkeit mittels einer Software ermittelt, die auf eine Vorrichtung zur Messung der Geschwindigkeit im Flurförderzeug zugreift. Die zur Messung der Geschwindigkeit genutzten Vorrichtungen und Methoden sind dem Fachmann hinreichend bekannt.

Das Steuerungssystem ist insbesondere ein Computer oder eine andere Datenverarbeitungsvorrichtung, welche im Flurförderzeug angeordnet ist. Das Hinweissignal wird von dem wenigstens einen Fahrerpositionssensor erzeugt und signalisiert dem Steuerungssystem, dass der Fahrer die Arbeitsposition im Flurförderzeug verlassen hat. Ein Warnsignal wird jedoch nur dann erzeugt, wenn das Hinweissignal vom Steuerungssystem empfangen wird, während die Fahrgeschwindigkeit des Flurförderzeugs das Geschwindigkeitslimit überschreitet. Ist das Flurförderzeug hingegen bereits zum Stillstand gekommen, resultiert der Empfang eines Hinweissignals nicht in der Erzeugung eines Warnsignals.

Vorzugsweise entspricht das Geschwindigkeitslimit einem Stillstand des Flurförderzeugs. Mit anderen Worten wird das Warnsignal immer dann erzeugt, wenn der Fahrer die Arbeitsposition verlässt, während das Flurförderzeug noch nicht zum Stillstand gekommen ist. Auf diese Weise wird verhindert, dass der Fahrer durch ein noch rollendes Flurförderzeug verletzt wird.

Gemäß einer anderen Ausführungsform wird das Geschwindigkeitslimit so gewählt, dass es einer sehr langsamen Geschwindigkeit kurz vor einem Stillstand des Flurförderzeugs entspricht.

Vorzugsweise umfasst der wenigstens eine Fahrerpositionssensor einen Totmannschalter, insbesondere ein Totmannpedal. Der Totmannschalter ist insbesondere so angebracht, dass der Fahrer ihn betätigt, während er sich in der Arbeitsposition befindet. Ein Totmannpedal ist beispielsweise im Fußraum des Fahrerplatzes angebracht, so dass ein Fahrer das Pedal nicht länger betätigen kann, wenn er den Fahrerplatz verlässt. Dadurch wird ein Verlassen der Arbeitsposition im Flurförderzeug zuverlässig registriert.

Bevorzugt umfasst der wenigstens eine Fahrerpositionssensor einen Sitzschalter. Mittels des Sitzschalters wird insbesondere detektiert, ob der Fahrer im Sitz des Flurförderzeugs sitzt. Dazu ist der Sitzschalter beispielsweise im Sitzpolster oder der Rückenlehne angeordnet. Verlässt der Fahrer die Arbeitsposition, so wird dies vom Sitzschalter registriert und das Hinweissignal an das Steuerungssystem übermittelt. Dies erlaubt auf einfache Weise eine Erfassung, ob der Fahrer die Arbeitsposition im Flurförderzeug verlässt. Vorzugsweise umfasst der wenigstens eine Fahrerpositionssensor sowohl den Totmannschalter als auch den Sitzschalter. Durch die Kombination dieser beiden Fahrerpositionssensoren wird besonders zuverlässig der Aufenthalt des Fahrers in der Arbeitsposition registriert.

Insbesondere umfasst der wenigstens eine Fahrerpositionssensor eine Kamera, welche den Innenraum des Fahrerplatzes überwacht. Mittels der Kamera und einer entsprechenden Auswertesoftware lässt sich ebenfalls feststellen, ob der Fahrer die Arbeitsposition im Flurförderzeug verlässt.

Vorzugsweise ist der Signalgeber ein Lautsprecher und/oder eine Signalleuchte. Durch einen Lautsprecher lässt sich ein akustisches Signal ausgeben, das nicht nur vom Fahrer, sondern auch von umstehenden Personen gut wahrnehmbar ist. Eine Signalleuchte erzeugt ein optisches Signal, das ebenfalls nicht nur vom Fahrer, sondern auch von umstehenden Personen leicht wahrzunehmen ist. Bevorzugt ist der Signalgeber an einem Mast oder an einem Dach des Flurförderzeugs angeordnet. Beispielsweise ist der Signalgeber an einer Mastspitze oder auf dem Dach des Flurförderzeugs angeordnet. Eine derartige Anordnung des Signalgebers sorgt dafür, dass das optische und/oder akustische Signal auch für Personen außerhalb des Flurförderzeugs gut wahrnehmbar ist. Auf diese Weise wird der Lerneffekt erhöht, da nicht nur der Fahrer selbst, sondern möglicherweise auch ein Vorgesetzter von dem Fehlverhalten Kenntnis erlangt.

Vorzugsweise ist der Signalgeber dazu ausgebildet, das optische und/oder akustische Signal in einem charakteristischen Muster auszugeben. Beispielsweise besteht das charakteristische Muster in der Ausgabe von drei Signalen mit einer Länge von jeweils einer halben Sekunde. Es kann jedoch auch jede beliebige Anzahl von Signalen mit beliebigen Längen gewählt werden. Ebenso kann beispielsweise auch ein Sprachsignal ausgegeben werden. Das charakteristische Muster des Signals ist eindeutig dem vorzeitigen Verlassen der Arbeitsposition zugeordnet und wird bei keiner anderen Warn- oder Gefahrensituation ausgegeben. Das Signal ist klar identifizierbar, damit umstehende Personen darüber informiert werden, dass der Fahrer zu früh ausgestiegen ist.

Gemäß einer Ausführungsform ist das Steuerungssystem dazu ausgebildet, das Warnsignal an eine externe Datenbank zu übermitteln. Beispielsweise handelt es sich bei der externen Datenbank um eine Datenbank einer Warenlogistikeinrichtung, in der das Flurförderzeug betrieben wird. Insbesondere wird das Warnsignal an einen Vorgesetzten des Fahrers übermittelt. Die Übermittlung des Warnsignals an die externe Datenbank erfolgt insbesondere drahtlos. Insbesondere wird das Warnsignal in der Datenbank zusammen mit Informationen über den Fahrer gespeichert. Dies erlaubt es zu einem späteren Zeitpunkt nachzuvollziehen, welche Fahrer häufig vorzeitig aus Flurförderzeugen aussteigen und damit zu Gefahrensituationen beitragen. Dadurch ist es in einem Betrieb möglich, für auffällige Fahrer zusätzliche Schulungen durchzuführen oder Verwarnungen auszusprechen.

Vorzugsweise ist das Steuerungssystem dazu ausgebildet, eine Maximalgeschwindigkeit des Flurförderzeugs zu reduzieren, wenn das Warnsignal erzeugt wird. Beispielsweise kann das Flurförderzeug lediglich in einer Schleichfahrt betrieben werden, nachdem das Warnsignal erzeugt wurde. Somit wird das Flurförderzeug nicht nur abgebremst, sondern auch eine nachfolgende Erhöhung der Fahrgeschwindigkeit verhindert. Zur Aufhebung der Schleichfahrt ist insbesondere eine Autorisierung durch einen Vorgesetzten notwendig. Diese Maßnahme erhöht den Lerneffekt, da der Fahrer den Vorgesetzten von dem Fehlverhalten in Kenntnis setzen muss, bevor er das Flurförderzeug wieder normal betreiben kann.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigt:
- Fig. 1: eine schematisch vereinfachte Darstellung eines Flurförderzeugs, das von einem Fahrer während der Fahrt verlassen wird.

Fig. 1 zeigt schematisch vereinfacht ein Flurförderzeug 2, bei dem es sich in der beispielhaft gezeigten Ausführungsform um einen Schubmaststapler handelt. Das Flurförderzeug 2 umfasst einen Mast 10 mit einer Lastgabel 11 zum Aufnehmen und Abladen von Lasten. Ein Fahrer 50 sitzt zur Bedienung des Flurförderzeugs 2 in einem Fahrerplatz 4, die einen Sitz 8 und einen Bedienpult 9 aufweist. Über dem Fahrerplatz 4 erstreckt sich ein Dach 12 des Flurförderzeugs 2. Zur Fortbewegung umfasst das Flurförderzeug 2 ein Antriebsrad 14 und zwei Lasträder 15. Weiterhin umfasst das Flurförderzeug 2 ein Steuerungssystem 6, das in Fig. 1 mit gestrichelten Linien dargestellt ist, da es durch das Gehäuse des Flurförderzeugs 2 verdeckt ist. Zudem umfasst das Flurförderzeug 2 mehrere Fahrerpositionssensoren 7, die mit dem Steuerungssystem 6 verbunden sind, und ebenfalls verdeckt sind.

Mittels der Fahrerpositionssensoren 7 wird ermittelt, ob der Fahrer 50 seine Arbeitsposition im Flurförderzeug 2 verlässt. Dazu ist ein erster Fahrerpositionssensor 7 als Totmannschalter 20, z.B. als Totmannpedal, und ein zweiter Fahrerpositionssensor 7 als Sitzschalter 21 im Sitz 8 ausgebildet. Verlässt der Fahrer 50 den Fahrerplatz 4, wie in Fig. 1 dargestellt, so muss er dafür den Fuß vom Totmannschalter 20 nehmen. Auch der Sitzschalter 21 registriert das Verlassen der Arbeitsposition, da sich der Fahrer 50 dafür von dem Sitz 8 erhebt. Die Fahrerpositionssensoren 7 sind dazu ausgebildet, ein Hinweissignal an das Steuerungssystem 6 zu übermitteln, wenn der Fahrer 50 die Arbeitsposition verlässt. Das Steuerungssystem 6 ist zudem dazu ausgebildet, eine Fahrgeschwindigkeit 40 des Flurförderzeugs 2 zu ermitteln. Dafür greift es beispielsweise auf entsprechend ausgebildete Vorrichtungen im Flurförderzeug 2 zu. Wird das Hinweissignal vom Steuerungssystem 6 empfangen, während die Fahrgeschwindigkeit 40 über einem Geschwindigkeitslimit liegt, so wird ein Warnsignal 32 über einen Signalgeber 30 ausgegeben. Das Geschwindigkeitslimit kann beispielsweise so gewählt werden, dass das Warnsignal 32 erzeugt wird, wenn sich das Flurförderzeug 2 noch bewegt, während das Steuerungssystem 6 das Hinweissignal empfängt. Mit anderen Worten wird das Warnsignal 32 ausgegeben, sofern der Fahrer 50 die Arbeitsposition im Flurförderzeug 2 verlässt, während sich das Flurförderzeug 2 noch fortbewegt. Auf diese Weise wird nicht nur der Fahrer 50 selbst auf dieses Fehlverhalten aufmerksam gemacht, sondern auch umstehende Personen. Durch das Ausgeben des Warnsignals 32 auch an umstehende Personen kommt es zu einem Lerneffekt, um dieses Fehlverhalten in Zukunft zu vermeiden. Um das Warnsignal 32 besonders effektiv auszugeben, ist der Signalgeber 30 beispielsweise auf dem Dach 12 oder auf einer Mastspitze des Masts 10 angeordnet. Beispielsweise handelt es sich bei dem Signalgeber um einen Lautsprecher und/oder eine Signalleuchte. In Fig. 1 ist beispielhaft eine Signalleuchte als Signalgeber 30 auf dem Dach 12 angeordnet, der ein Lichtsignal als Warnsignal 32 ausgibt. Zudem ist schematisch ein Lautsprecher als Signalgeber 30 dargestellt, der ein akustisches Signal als Warnsignal 32 ausgibt. In Fig. 1 ist der Lautsprecher zur besseren Sichtbarkeit schematisch oberhalb des Flurförderzeugs 2 angedeutet. In der Praxis kann ein solcher Lautsprecher beispielsweise auf dem Dach 12 angeordnet oder als Hupe des Flurförderzeugs 2 ausgebildet sein.

Zudem kann es vorgesehen sein, dass das Steuerungssystem 6 dazu ausgebildet ist, das Warnsignal 32 an eine externe Datenbank 60 zu übermitteln. In der externen Datenbank 60 können beispielsweise die registrierten Fehlverhalten der einzelnen Fahrer 50 in einem Betrieb registriert und gespeichert werden, um zu einem späteren Zeitpunkt gezielt Schulungen durchführen zu können.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 2: Flurförderzeug
- 4: Fahrerplatz
- 6: Steuerungssystem
- 7: Fahrerpositionssensor
- 8: Sitz
- 9: Bedienpult
- 10: Mast
- 11: Lastgabel
- 12: Dach
- 14: Antriebsrad
- 15: Lastrad
- 20: Totmannschalter
- 21: Sitzschalter
- 30: Signalgeber
- 32: Warnsignal
- 40: Fahrgeschwindigkeit
- 50: Fahrer
- 60: externe Datenbank

## Patentansprüche

1. Flurförderzeug (2), umfassend wenigstens einen Fahrerpositionssensor (7) und ein Steuerungssystem (6), wobei der wenigstens eine Fahrerpositionssensor (7) dazu ausgebildet ist, zu erfassen, ob ein Fahrer (50) des Flurförderzeugs (2) eine Arbeitsposition im Flurförderzeug (2) verlässt und ein Hinweissignal an das Steuerungssystem (6) zu übermitteln, wenn ein Verlassen der Arbeitsposition mittels des Fahrerpositionssensors (7) detektiert wird, wobei das Steuerungssystem (6) dazu ausgebildet ist, eine Fahrgeschwindigkeit (40) des Flurförderzeugs (2) zu erfassen und ein Warnsignal (32) zu erzeugen, sofern das Steuerungssystem (6) das Hinweissignal empfängt während die Fahrgeschwindigkeit (40) ein festgelegtes oder festlegbares Geschwindigkeitslimit überschreitet, wobei das Steuerungssystem (6) ferner dazu ausgebildet ist, das Warnsignal (32) an wenigstens einen Signalgeber (30) des Flurförderzeugs (2) zu übermitteln, der das Warnsignal (32) als optisches und/oder akustisches Signal ausgibt.

2. Flurförderzeug (2) nach Anspruch 1, **dadurch gekennzeichnet, dass** das Geschwindigkeitslimit einem Stillstand des Flurförderzeugs (2) entspricht.

3. Flurförderzeug (2) nach Anspruch 1 oder 2, **dadurch gekennzeichnet, dass** der wenigstens eine Fahrerpositionssensor (7) einen Totmannschalter (20), insbesondere ein Totmannpedal umfasst.

4. Flurförderzeug (2) nach einem der Ansprüche 1 bis 3, **dadurch gekennzeichnet, dass** der wenigstens eine Fahrerpositionssensor (7) einen Sitzschalter (21) umfasst.

5. Flurförderzeug (2) nach einem der Ansprüche 1 bis 4, **dadurch gekennzeichnet, dass** der Signalgeber (30) ein Lautsprecher und/oder eine Signalleuchte ist.

6. Flurförderzeug (2) nach einem der Ansprüche 1 bis 5, **dadurch gekennzeichnet, dass** der Signalgeber (30) an einem Mast (10) oder einem Dach (12) des Flurförderzeugs (2) angeordnet ist.

7. Flurförderzeug (2) nach einem der Ansprüche 1 bis 6, **dadurch gekennzeichnet, dass** der Signalgeber (30) dazu ausgebildet ist, das optische und/oder akustische Signal in einem charakteristischen Muster auszugeben.

8. Flurförderzeug (2) nach einem der Ansprüche 1 bis 7, **dadurch gekennzeichnet, dass** das Steuerungssystem (6) dazu ausgebildet ist, das Warnsignal (32) an eine externe Datenbank (60) zu überm itteln.

9. Flurförderzeug (2) nach einem der Ansprüche 1 bis 8, **dadurch gekennzeichnet, dass** das Steuerungssystem (6) dazu ausgebildet ist, eine Maximalgeschwindigkeit des Flurförderzeugs (2) zu reduzieren, wenn das Warnsignal (32) erzeugt wird.
